# EUROPÄISCHE PATENTSCHRIFT

(11) **EP 0 753 409 B1**
(45) Veröffentlichungstag und Bekanntmachung des Hinweises auf die Patenterteilung: **06.05.1998**
(21) Anmeldenummer: 96109625.2
(22) Anmeldetag: 15.06.1996
(51) Int. Cl.: B41F 33/00

(54) **Bogendruckmaschine**
Sheet printing press
Machine pour imprimer des feuilles

(30) Priorität: 13.07.1995 DE 19525492
(43) Veröffentlichungstag der Anmeldung: 15.01.1997
(73) Patentinhaber: MAN Roland Druckmaschinen AG, 63075 Offenbach (DE)
(72) Erfinder: Walther, Thomas, 63065 Offenbach/Main (DE); Schild, Helmut, 61449 Steinbach (DE)
(74) Vertreter: Stahl, Dietmar

(56) Entgegenhaltungen:
- DE-A- 3 040 455
- DE-A- 3 046 417
- DE-A- 3 108 469
- DE-C- 3 930 782
- DE-C- 4 207 107

## Beschreibung

Die Erfindung betrifft eine Bogendruckmaschine, insbesondere Bogenoffsetdruckmaschine gemäß dem Oberbegriff von Anspruch 1.

Bei Bogenoffsetdruckmaschinen werden die Bogen in den einzelnen Druckwerken bedruckt und sodann auf einem Auslegerstapel abgelegt. Dort sind insbesondere Vorderkantenanschläge angebracht, vermittels denen die in Bogenförderrichtung vorderen Kanten der Bogen in definierter Weise auf der Oberseite des Stapel zum Liegen kommen. Um den Farbauftrag in den einzelnen Druckwerken zu kontrollieren und insbesondere auch regeln zu können, ist es bekannt, in Bogenlaufrichtung nahe der Vorderkante des Bogens einen sich quer zur Formatbreite des Bogens erstreckenden Kontrollstreifen mit einzelnen Meßfeldern anzuordnen. Dieser Druckkontrollstreifen kann dann photoelektrisch abgetastet werden, um daraufhin die derartig erhaltenen Remissionen (densitometrisch, farbmetrisch, spektral) für eine Prozeßkontrolle bzw. Prozeßregelung auszuwerten. Weit verbreitet ist dabei die Methode, daß ein auszumessender Bogen aus dem Stapel gezogen wird (Probebogenentnahme), auf einem Meßtisch aufgelegt und mit einem den Druckkontrollstreifen abtastenden traversierenden Meßgerät abgetastet wird.

Nachteilig bei der oben beschriebenen Methode des Abtastens eines Druckkontrollstreifens ist dabei, daß eine Bedienperson die Probebogenentnahme vorzunehmen hat, was zum einen mit Handhabungsaufwand verbunden und zum anderen eine gewisse Willkür hinsichtlich der Stichprobenverteilung der Probebogen bedingt. Auch sind Meßvorrichtungen bekannt geworden, welche insbesondere in einem Druckkontrollstreifen zusammengefaßte Meßfelder innerhalb der Maschine, also bei Maschinenlauf "In-line" abtasten. Vorzugsweise finden hier Kamera-Systeme Verwendung. Nachteilig bei derartigen Einrichtungen ist der relativ hohe Aufwand für Beleuchtung sowie zum Führen des Bogens in einem definierten Abstand zur Abtastoptik. Gerade bei großformatigen Druckmaschinen müssen zur Erfassung der gesamten Formatbreite oftmals auch mehrere Kamerasysteme nebeneinander eingesetzt werden, was den bautechnischen Aufwand noch erhöht. Ferner ist festzustellen, daß gerade bei schnellaufenden Druckmaschinen die in Bogenlaufrichtung oft sehr klein ausgedehnten Meßfelder somit nur eine sehr kurze Meßzeit ergeben, was zu zeitkritischen Vorgängen führt.

Aus der DE 3 108 469 C2 ist eine Vorrichtung zum Messen von Farbschichtdicken in einer Druckmaschine bekannt, wobei hier eine sogenannte Meßwalze Verwendung findet, vermittels der an einem Auslegerstapel abgelegter Bogen bzw. dessen Kontrollstreifen abgetastet werden kann. Damit die weiterhin abzulegenden Bogen nicht auf diese Meßwalze während des Tastvorganges fallen, sind Bogenhochhalter vorgesehen, welche ähnlich wie bei einem automatisierten Stapelwechsel das Ablegen der Bogen auf einem Teilstapel bewirken. Ein durch die beschriebene Meßwalze abzutastender Druckkontrollstreifen ist dabei ferner an in Bogenlaufrichtung hinterem Ende des Bogens anzuordnen. Hierbei ist als nachteilig anzusehen, daß das Bogenende durch den Abriß insbesondere an einem Gummituchzylinder oftmals sehr stark deformiert bzw. wellig ist. Neben dem in optischer Hinsicht als kompliziert anzusehenden Aufbau der Meßwalze ergibt sich aus oben genannten Problemen bezuglich Welligkeit der Bogenhinterkante dabei ferner noch der Nachteil, daß sich keine definierten Abbildungsverhältnisse über die Bogenbreite des Bogens ergeben.

Aus der DE 4 207 107 C1 ist ferner eine photoelektrische Meßvorrichtung bekannt, welche in Bogenlaufrichtung der Vorderkante des Auslegerstapels zugeordnet ist und vermittels der ein in Bogenlaufrichtung der Vorderkante des Bogens zugeordneter Druckkontrollstreifen abtastbar ist. Die photoelektrische Meßvorrichtung ist dazu an einer Traverse, welche sich über die Formatbreite des Auslegerstapels erstreckt, angebracht. Durch steuerbare Greiferöffnungskurven können die Bogen entweder exakt auf dem Stapel oder aber auch in Bogenlaufrichtung um eine vorgegebene Wegstrecke versetzt abgelegt werden, so daß die traversierende photoelektrische Meßvorrichtung den überstehenden Bogen bzw. den darauf befindlichen Druckkontrollstreifen abtasten kann. Nachteilig bei dieser Vorrichtung ist dabei, daß die abzutastenden Bogen zum Bogenstapel versetzt abgelegt werden, was letztlich einen Stapel ergibt, der nicht bzw. nicht ohne weiteres für die Weiterverarbeitung nutzbar ist.

Aufgabe der vorliegenden Erfindung ist es daher, eine Vorrichtung gemäß dem Oberbegriff von Anspruch 1 derartig weiterzubilden, daß in einfacher Weise eine Abtastung eines der Druckbogenvorderkante zugeordneten Druckkontrollstreifens im Auslegerstapel möglich ist, ohne daß die für die Weiterverarbeitung nötige Stapelbildung behindert wird.

Gelöst wird diese Aufgabe durch die kennzeichnenden Merkmale von Anspruch 1. Weiterbildungen der Erfindung ergeben sich aus den Unteransprüchen.

Gemäß der Erfindung ist vorgesehen, daß eine an einer Traverse verfahrbare photoelektrische Meßvorrichtung den Druckkontrollstreifen an der Bogenvorderkante abtastet, während der Probebogenentnahme dienende Hochhalter die nachfolgenden und sonst den Druckkontrollstreifen und auch die Meßvorrichtung behindernden Bogen hochhalten. Ein Vorteil der Erfindung ist insbesondere darin zu sehen, daß hier Bogenhochhalter Verwendung finden, die ohnehin in der Maschine vorgesehen sind und der Probebogenentnahme dienen. Bei der photoelektrischen Meßvorrichtung kann es sich dabei um eine densitometrische, farbmetrische oder spektralphotometrische Meßvorrichtung handeln. Bei einer erfindungsgemäß ausgebildeten Einrichtung kann vorgesehen sein, daß nach einem festen Programmzyklus Probebogen ausgemessen werden. Dabei ist es insbesondere möglich, während verschiedener Prozeßphasen unterschiedliche Meßzyklen anzuwenden. Während des Fortdruckes ist es möglich einen Probebogen beispielsweise alle 500 Bogen auszumessen. Nach einem Stopper wären beispielsweise alle 50 Bogen ein Meßvorgang vorzusehen. Während der besonders kritischen Phase des Maschinenanlaufes könnte insbesondere alle 20 Bogen ein Meßvorgang vorzusehen sein.

Des weiteren erfolgt Erläuterung eines Ausführungsbeispiels der Erfindung anhand der Zeichnungen. Es zeigt:
- Fig. 1: die erfindungsgemäße Meßvorrichtung während der normalen Bogenablage,
- Fig. 2: die erfindungsgemäße Meßvorrichtung während des Abtastens eines Bogens,
- Fig. 3: perspektivisch die erfindungsgemäße Meßvorrichtung während eines Meßvorganges,
- Fig. 4: eine Draufsicht auf den Auslegerstapel mit der erfindungsgemäßen Meßvorrichtung, und
- Fig. 5: die Ansicht der erfindungsgemäßen Meßvorrichtung im Detail.

Fig. 1 zeigt den Ausleger 1 einer nicht dargestellten Bogenoffsetdruckmaschine mit einem darin eingestellten Stapel 2. In an sich bekannter Weise werden hier die Bogen über an endlos umlaufenden Ketten geführten Greifersystemen von einem letzten bogenführenden Zylinder bzw. Trommel abgenommen und auf der Oberseite des Stapels 2 abgelegt. Der Stapel 2 ist auf einer vertikal verfahrbaren Stapelhubplatte 3 aufgestellt, so daß die Oberkante des Stapels 2 innerhalb eines vorgegebenen Toleranzbereiches aufder gleichen Höhe verbleibt.

An der Oberkante des Stapels 2 sind in Bogenlaufrichtung der Bogen schwenkbare Vorderkantenanschläge 4 angeordnet, welche gemäß der Darstellung in Fig. 1 eine vertikale Orientierung einnehmen, so daß die abgelegten Bogen mit ihrer Vorderkante eine gerade Vorderseite des Stapels 2 ergeben. Mit den schwenkbaren Vorderkantenanschlägen 4 wirken ferner zur Probebogenentnahme sogenannte Bogenhochhalter 5 zusammen, welche ein- und ausfahrbare Finger 6 aufweisen, wobei in der Darstellung gemäß Fig. 1 diese Finger 6 sich im eingefahrenen Zustand befinden.

In Fig. 1 und 2 ist dargestellt, daß an einer Traverse 7 quer zur Formatbreite der auf dem Stapel 2 aufliegenden Bogen verfahrbar eine Meßvorrichtung 8 angebracht ist. Diese wird über nicht weiter dargestellte und an sich bekannte Antriebe sowie Fördermittel entlang der Erstreckung der Traverse 7 verfahren.

Ausgehend von der Situation gemäß Fig. 1, welche der normalen Ablage von Bogen auf dem Stapel 2 entspricht, werden nun die Bogenhochhalter 5 aktiviert, wobei deren Finger 6 von der eingefahrenen Position (Fig. 1) in die ausgefahrene Position verfahren werden. Gleichzeitig werden zusätzliche Anschläge 9 ausgefahren, welche verhindern, daß die auf den Fingern 6 der Bogenhochhalter 5 mit ihrem vorderen Teil abgelegten Bogen über die Vorderkante des Stapels 2 hinausschießen. Ebenfalls werden die Vorderkantenanschläge 4 aus der aufrechten Position gemäß Fig. 1 in eine horizontale Position gemäß Fig. 2 verschwenkt. Die aufgezählten Komponenten werden durch nicht dargestellte pneumatisch und/oder elektrisch ansteuerbare Betätigungsorgane von einer noch weiter unten stehend erläuterte Steuer-/und Auswerteeinrichtung fernbetätigt. Die nun mit ihrem vorderen Bereich aufden Fingern 6 der Bogenhochhalter 5 sich ablegenden Bogen bilden mit der Oberkante des zuletzt auf dem Stapel 2 gänzlich abgelegten Bogens einen keilförmigen Spalt, der den an der Bogenvorderkante angebrachten Druckkontrollstreifen 10 freigibt, so daß die Meßvorrichtung 8 diesen abtasten kann.

Fig. 3 zeigt die Situation gemäß Fig. 2 in perspektivischer Darstellung. Gezeigt sind hier die ausgefahrenen Finger 6 der nicht dargestellten Bogenhochhalter 5 sowie die vertikal nach unten ausgefahrenen zusätzlichen Anschläge 9. Erkennbar tauchen die Anschläge 9 in die Zwischenräume der als Laschen ausgebildeten einzelnen Vorderkantenanschläge 4 ein. In der Darstellung nach Fig. 3 wurde hier ein Meßvorgang durch die Meßvorrichtung 8 eingeleitet, wobei hier die Meßvorrichtung 8 von einer links des Stapels 2 befindlichen Parkposition den Traversiervorgang des Druckkontrollstreifens 10 beginnt. In der Darstellung gemäß Fig. 3 ist dabei ferner zu erkennen, wie die hier gemäß Ausführungsbeispiel vorgesehenen beiden Finger 6 die darauf sich ablegenden Bogen hochhalten.

Fig. 4 zeigt noch einmal die Oberseite des Stapels 2 bzw. den daraufliegenden Bogen mit dem Druckkontrollstreifen 10. Der durch die in dieser Figur nicht dargestellten Finger 6 der Bogenhochhalter 5 zur Ablage aufder Oberseite des Stapels 2 gehinderte Bogen ist hier nicht dargestellt. Wiedergegeben sind die in die horizontale Position abgeschwenkten Vorderkantenanschläge 4 sowie die aufden nicht dargestellten und auf den Fingern 6 der Bogenhochhalter 5 abgelegten Bogen einwirkenden zusätzlichen Anschläge 9. Die auf der Traverse 7 parallel zur Erstreckungsrichtung des Druckkontrollstreifens 10 verfahrbare Meßvorrichtung 8 befindet sich hier in einer links des Stapels 2 befindlichen Parkposition. Nachdem nun die erfindungsgemäße Vorrichtung aus einer Anordnung gemäß Fig. 1 in die zum Abtasten eines Bogens bzw. dessen Druckkontrollstreifens 10 vorgesehene Anordnung gemäß Fig. 2 verbracht worden ist, wird nun eine Traversierbewegung der Meßvorrichtung 8 eingeleitet. Dabei kann vorgesehen sein, daß die Meßvorrichtung 8 den Bogen bzw. den Druckkontrollstreifen 10 stets aus der gleichen Parkposition überfährt, d.h. nach einer Bewegung von links nach rechts über den Stapel 2 wieder in die vorherige Parkposition zurückkehrt. Erfindungsgemäß weiterbildend ist aber vorgesehen, daß die Meßvorrichtung 8 jeweils einen Traversiervorgang von einer aktuellen Parkposition quer über das Bogenformat in eine nächste Parkposition durchführt. Ein nächster Traversiervorgang wird dann von dieser Parkposition ausgeführt. In Fig. 4 ist dargestellt, daß die aktuelle Parkposition der Meßvorrichtung 8 links des Stapels 2 befindlich ist Zusätzlich sind hier Sensoren 11 an beiden Enden der Traverse 7 angebracht, durch welche das Vorhandensein der Meßvorrichtung feststellbar ist. Die Sensoren 11 sind dabei als Näherungsschalter ausgebildet. In Fig. 4 ist ferner rechts des Stapels 2 gestrichelt die Position der Meßvorrichtung 8 wiedergegeben, wenn die Meßvorrichtung 8 nach einem Abtastvorgang des Druckkontrollstreifens 10 sich von links nach rechts bewegt hat. Ein nächster Meßvorgang für einen nächsten Probebogen wird dann von dieser gestrichelten Position ausgelöst.

Fig. 5 zeigt noch einmal in vergrößerter Weise die Anordnung der auf der Traverse 7 verfahrbaren Meßvorrichtung 8. Die Vorderkantenanschläge 4 sind hierbei in der horizontalen Position, so daß entweder ein Meßvorgang durch die Meßvorrichtung 8 bzw. ein an sich bekannter Probebogenentnahmevorgang ausgeführt werden kann. Die ausgefahrenen Finger 6 der Bogenhochhalter 5 (Fig. 1 bis 3) sind hier nicht dargestellt. Durch die gestrichelten bzw. durchgezogenen Pfeile ist angedeutet, daß die Meßvorrichtung 8 und/oder die die Meßvorrichtung 8 tragende Traverse 7 in vertikaler und/oder horizontaler Weise verfahrbar ist. Angedeutet ist ferner, daß die Meßvorrichtung 8 zusätzlich noch eine die Vorderkante des Stapels 2 abtastende Einrichtung aufweisen kann, so daß über die vertikal und/oder horizontale verfahrbare Traverse 7 und/oder die Meßvorrichtung 8 bezüglich der Traverse 7 eben die Meßvorrichtung 8 stets in einem definierten Abstand zur Vorderkante des Stapels 2 und auch zur Oberseite des Bogens aufdem Stapel 2 verbringbar ist. Auch der Abstand der Meßvorrichtung 8 zur Oberfläche des abzutastenden Bogens wird durch nicht dargestellte Sensormittel erfaßt und über ansteuerbare Antriebe aufeinen konstanten Wert geregelt. Vorzugsweise ist vorgesehen, daß sich während des Abtastvorganges die Meßvorrichtung 8 über eine Rolle aufder Oberseite des abzutastenden Bogens abstützt. Die Rolle läuft dabei aufeinem unbedrucktem Bereich neben dem Druckkontrollsterifen, wodurch ein konstanter Abstand zwischen Meßoptik und Bogenoberfläche erzielt wird.

In Fig. 5 ist ferner angedeutet, daß die Meßvorrichtung 8 hinsichtlich ihres Aufbaues derartig ausgebildet ist, so daß der unter den durch die Finger 6 der Bogenhochhalter 5 hereinreichende Bereich der Meßvorrichtung 8 möglichst klein baut. Insbesondere findet hier eine Meßvorrichtung 8 Verwendung, welche über lichtleitende Elemente sowohl die Beleuchtung als auch die Remissionen der Meßfelder des Druckkontrollstreifens 10 über Lichtleiter oder dgl. bewerkstelligt.

Die anhand der Beschreibung zu den Figuren 1 bis 5 beschriebenen Einrichtungen wie die schwenkbaren Vorderkantenanschläge 4, die Bogenhochhalter 5 mit den Fingern 6, die zusätzlichen Anschläge 9, die auf der Traverse 7 verfahrbare Meßvorrichtung 8 sowie die Parkposition der Meßvorrichtung 8 erfassenden Sensoren 11 sind dabei mit einer nicht dargestellten Steuer- und Auswerteschaltung verbunden. Die Steuer- und Auswerteschaltung bewirkt dabei wie eingangs erwähnt, daß insbesondere in bestimmten programmierbaren Meßzyklen Probebogen ausgemessen werden, wozu die Vorderkantenanschläge 4 aus einer vertikalen in eine horizontale Position verfahren, die Finger 6 der Bogenhochhalter 5, zusätzlich Anschläge 9 ausgefahren und sodann der Traversiervorgang der Meßvorrichtung 8 eingeleitet wird. Zusätzlich kann die Steuer- und Auswerteschaltung noch mit einer manuellen Betätigungseinrichtung versehen sein, so daß ein Meßvorgang auch manuell auslösbar ist. Es kann ferner auch ein weiteres Betätigungselement vorgesehen sein, vermittels dem die Finger 6 der Bogenhochhalter 5 nebst den Anschlägen 9 ausfahrbar sind, ohne daß ein Meßvorgang der Meßvorrichtung 8 eingeleitet wird. In dieser Situation ist dann in an sich bekannter Weise ein Probebogen von der Oberseite des Stapels 2 entnehmbar.

Die Steuer- und Auswerteschaltung liest ferner die von der Meßvorrichtung 8 während eines Traversiervorganges über den Druckkontrollstreifen 10 anfallenden Meßwerte ein. Hier ist insbesondere vorgesehen, daß die von dem Druckkontrollstreifen 10 anfallenden Meßwerte der einzelnen Kontrollfelder gespeichert werden. In Abhängigkeit von der Parkposition, erfaßt durch die Sensoren 11, also der Stellung von welcher aus die Meßvorrichtung 8 den Meßvorgang ausführt, werden dann die einzelnen Meßwerte zur zonalen Zuordnung sortiert. Nachdem die einzelnen gespeicherten Meßwerte den einzelnen Zonen der Farbdosierung zugeordnet worden sind, kann aufgrund vorgegebener Soll-Werte in Verbindung mit den derartig erfaßten Ist-Werten eine automatische Verstellung der Farbzufuhr im Sinne einer Regelung eingeleitet werden.

### Bezugszeichenliste

- 1: Ausleger
- 2: Stapel
- 3: Stapeltragplatte
- 4: Vorderkantenanschläge
- 5: Bogenhochhalter
- 6: Finger
- 7: Traverse
- 8: Meßvorrichtung
- 9: Anschläge
- 10: Druckkontrollstreifen
- 11: Sensor

## Patentansprüche

1. Bogendruckmaschine, insbesondere Bogenoffsetdruckmaschine, bei welcher bedruckte Bogen in einem Ausleger auf der Oberseite eines Stapels ablegbar sind, und ein in Bogenlaufrichtung der vorderen Kante der Bogen zugeordneter Druckkontrollstreifen mittels einer entlang einer Traverse verfahrbaren photoelektrischen Meßvorrichtung abtastbar ist, wobei sich die Traverse über die Formatbbreite der Bogen erstreckt,
**dadurch gekennzeichnet**,
daß der Ausleger (1) Bogenhochhalter (5) aufweist, vermittels der der in Bogenlaufrichtung vordere Bereich von aufder Oberseite des Stapels (2) abzulegenden Bogen hochhaltbar ist und die Meßvorrichtung (8) unterhalb der Bogenhochhalter (5) und oberhalb eines aufder Oberseite des Stapels (2) liegenden Bogens mit dem Druckkontrollstreifen (10) verfahrbar ist.

2. Bogendruckmaschine nach Anspruch 1,
**dadurch gekennzeichnet**,
daß der Ausleger (1) von einer vertikalen in eine horizontale Position verschwenkbare Vorderkantenanschläge (4) zur Ausrichtung der obersten Bogen des Stapels (2) aufweist.

3. Bogendruckmaschine nach Anspruch 1 oder 2,
**dadurch gekennzeichnet**,
daß die mehreren über die Formatbreite der Bogen des Stapels (2) beabstandet abgeordneten Bogenhochhalter (5) ein- und ausfahrbare Finger (6) aufweisen.

4. Bogendruckmaschine nach Anspruch 1, 2 oder 3,
**dadurch gekennzeichnet**,
daß zusätzlich neben den Bogenhochhaltern (5) Anschläge (9) vorgesehen sind, vermittels der die durch die Bogenhochhalter (5) vor einer Ablage auf der Oberseite des Stapels (2) gehinderten Bogen in eine definierte Vorderkantenposition verbringbar sind.

5. Bogendruckmaschine nach einem der vorhergehenden Ansprüche,
**dadurch gekennzeichnet**,
daß ein Meßvorgang der photoelektrischen Meßvorrichtung (8) durch eine mit dieser in Wirkverbindung stehenden Steuer- und Auswerteeinrichtung auslösbar ist, welche zusätzlich mit Sensoren (11) in Wirkverbindung steht, durch welche feststellbar ist, von welcher Seite des Stapels (2) die Meßvorrichtung (8) den Traversiervorgang beginnt.

6. Bogendruckmaschine nach Anspruch 5,
**dadurch gekennzeichnet**,
daß durch die Steuer- und Auswerteeinrichtung ein Abspeichern der durch die photoelektrische Meßvorrichtung (8) am Druckkontrollstreifen (10) erfassten Meßwerte erfolgt und daraufhin eine Zuordnung der gespeicherten Meßwerte entsprechend den Dosierzonen des Farbwerkes durchführbar ist.

7. Bogendruckmaschine nach Anspruch 5 oder 6,
**dadurch gekennzeichnet**,
daß über die Steuer- und Auswerteeinrichtung sowohl Traversiervorgänge für die photoelektrische Meßvorrichtung (8) als auch eine manuelle Probebogenentnahmevorgänge auslösbar sind, wozu wahlweise nach Aktivieren der Bogenhochhalter (5) ein bzw. kein Traversiervorgang der Meßvorrichtung (8) eingeleitet wird.

8. Bogendruckmaschine nach einem der Ansprüche 5-7,
**dadurch gekennzeichnet**,
daß durch die Steuer- und Auswerteeinrichtung sowohl über ein Betätigungselement manuell als auch automatisch in programmierbaren Zyklen vorgebbar Meßvorgänge durch die Meßvorrichtung (8) auslösbar sind.

9. Bogendruckmaschine nach einem der vorhergehenden Ansprüche,
**dadurch gekennzeichnet**,
daß die Meßvorrichtung (8) in vertikaler und/oder horizontaler Orientierung bezüglich der in Bogenlaufrichtung der Bogen vorderen Kante des Stapels (2) bewegbar ist.

10. Bogendruckmaschine nach einem der Ansprüche 5-9,
**dadurch gekennzeichnet**,
daß während eines Meßvorganges durch die photoelektrische Meßvorrichtung (8) ein eine vertikale Bewegung des Stapels (2) bewirkender Stapelhubtrieb durch die Steuer- und Auswerteeinrichtung gegen eine Bewegung gesperrt wird.

## Claims

1. Sheet printing press, particularly an offset sheet printing press, in which printed sheets can be deposited in a delivery on the upper side of a pile and a print control strip arranged in the sheet running direction relative to the front edge of the sheet can be sensed by means of a photoelectric measuring device movable along a cross-member, wherein the cross-member extends across the format width of the sheets characterised in that the delivery (1) has sheet lifters (5) by means of which the front region in the sheet running direction of sheets to be deposited on the upper side of the pile (2) can be held up and the measuring device (8) is movable below the sheet lifters (5) and above a sheet with the print control strip (10) lying on the upper side of a pile (2) .

2. Sheet printing press according to Claim 1, characterised in that the delivery (1) has front edge stops (4) swivellable from a vertical into a horizontal position for aligning the uppermost sheet of the pile (2).

3. Sheet printing press according to Claim 1 or 2, characterised in that the several sheet lifters (5) arranged spaced across the format width of the sheets of pile (2) have retractable and exendable fingers (6).

4. Sheet printing press according to Claim 1, 2 or 3, characterised in that as well as the sheet lifters (5), stops (9) are additionally provided by means of which the sheets prevented by the sheet lifters (5) from deposition on the upper side of the pile (2) can be brought into a defined front edge position.

5. Sheet printing press according to one of the preceding Claims, characterised in that a measuring process of the photoelectric measuring device (8) can be triggered by means of a control and evaluation device operatively connected with this, which additionally is operatively connected with sensors (11), by means of which it can be determined from which side of the pile (2) the measuring device (8) starts the traversing process.

6. Sheet printing press according to Claim 5, characterised in that by the control and evaluation device, a storage of the measured values sensed by the photoelectric measuring device (8) at the print control strip (10) takes place and thereafter a coordination of the stored measured values can be carried out corresponding to the metering zones of the inking unit.

7. Sheet printing press according to Claim 5 or 6, characterised in that via the control and evaluation device, both traversing processes for the photoelectric measuring device (8) and also a manual test sheet removal process can be triggered, for which, according to choice following activation of the sheet lifters (5), a or no traversing process of the measuring device (8) is initiated.

8. Sheet printing press according to one of Claims 5-7, characterised in that by means of the control and evaluation device, both via an actuation element manually and also automatically in programmable cycles, predetermined measuring processes by the measuring device (8) can be triggered.

9. Sheet printing press according to one of the preceding Claims, characterised in that the measuring device (8) is movable in vertical and/or horizontal direction with reference to the front edge of the pile (2) seen in the sheet running direction of the sheets.

10. Sheet printing press according to one of Claims 5-9, characterised in that during a measuring process by the photoelectric measuring device (8), a pile lifting drive effecting a vertical movement of the pile (2) is locked against movement by the control and evaluation device.

## Revendications

1. Machine d'impression à feuilles, notamment machine d'impression offset à feuilles, dans laquelle des feuilles imprimées peuvent être déposées dans une table de sortie sur le dessus d'une pile et dans laquelle une bande de contrôle d'impression associée au bord avant, dans le sens du papier, de la feuille peut être analysée au moyen d'un dispositif de mesure photo-électrique mobile le long d'une traverse qui s'étend sur toute la largeur du format des feuilles,
caractérisée en ce que
la table de sortie (1) comporte des dispositifs de retenue de feuilles (5) au moyen desquels la zone avant, dans le sens du papier, de la feuille à déposer sur le dessus de la pile (2) peut être retenue en hauteur et le dispositif de mesure (8) est mobile au-dessous des dispositifs de retenue de feuilles (5) et au-dessus d'une feuille qui se trouve sur le dessus de la pile (2) et qui comporte la bande de contrôle d'impression (10).

2. Machine d'impression à feuilles selon la revendication 1,
caractérisée en ce que
la table de sortie (1) comporte des butées de bord avant (4) qui peuvent pivoter d'une position verticale à une position horizontale et qui sont destinées à l'alignement de la feuille du dessus de la pile (2).

3. Machine d'impression à feuilles selon la revendication 1 ou 2,
caractérisée en ce que
les dispositifs de retenue de feuilles (5) agencés espacés sur la largeur du format des feuilles de la pile (2) comportent des doigts (6) pouvant être rentrés et sortis.

4. Machine d'impression à feuilles selon la revendication 1, 2 ou 3,
caractérisée en ce que
il est prévu en plus, à côté des dispositifs de retenue de feuilles (5), des butées (9) au moyen desquelles les feuilles, que les dispositifs de retenue de feuilles (5) empêchent d'être déposées sur le dessus de la pile (2), peuvent être amenées dans une position déterminée quant à leur bord avant.

5. Machine d'impression à feuilles selon l'une des revendications précédentes,
caractérisée en ce que
une opération de mesure du dispositif de mesure (8) photo-électrique peut être déclenchée par un dispositif de commande et d'évaluation qui se trouve en liaison active avec ce dispositif de mesure et qui se trouve aussi en liaison active avec des capteurs (11) par l'intermédiaire desquels on peut détecter de quel côté de la pile (2) le dispositif de mesure (8) commence la traversée.

6. Machine d'impression à feuilles selon la revendication 5,
caractérisée en ce que
le dispositif de commande et d'évaluation effectue une mémorisation des valeurs mesurées détectées par le dispositif de mesure (8) photo-électrique sur la bande de contrôle d'impression (10) et qu'une association des valeurs mesurées mémorisées en fonction des zones de dosage du mécanisme d'encrage peut ensuite être effectuée.

7. Machine d'impression à feuilles selon la revendication 5 ou 6,
caractérisée en ce que
le dispositif de commande et d'évaluation peut déclencher aussi bien des traversées pour le dispositif de mesure (8) photo-électrique que des opérations manuelles de prélèvement de feuille échantillon, une traversée du dispositif de mesure (8) étant ou n'étant pas alors déclenchée à volonté après l'activation des dispositifs de retenue de feuilles (5).

8. Machine d'impression à feuilles selon l'une des revendications 5 à 7,
caractérisée en ce que
le dispositif de commande et d'évaluation peut déclencher des opérations de mesure qui sont effectuées par le dispositif de mesure (8) et qui peuvent être prescrites aussi bien manuellement par l'intermédiaire d'un élément d'actionnement qu'automatiquement dans des cycles programmables.

9. Machine d'impression à feuilles selon l'une des revendications précédentes,
caractérisée en ce que
le dispositif de mesure (8) est mobile verticalement et/ou horizontalement par rapport au bord avant, dans le sens du papier, de la pile (2).

10. Machine d'impression à feuilles selon l'une des revendications 5 à 9,
caractérisée en ce que
pendant une opération de mesure effectuée par le dispositif de mesure (8) photo-électrique, un dispositif élévateur de pile provoquant un déplacement vertical de la pile (2) est bloqué par le dispositif de commande et d'évaluation contre tout déplacement.
